# EUROPÄISCHE PATENTSCHRIFT

(11) **EP 0 886 688 B1**
(45) Veröffentlichungstag und Bekanntmachung des Hinweises auf die Patenterteilung: **21.06.2000**
(21) Anmeldenummer: 97915362.4
(22) Anmeldetag: 12.03.1997
(51) Int. Cl.: D03D 47/34, B65H 51/22

(54) **FADENLIEFERGERÄT**
THREAD-DELIVERY APPARATUS
SYSTEME D'ALIMENTATION EN FIL

(30) Priorität: 13.03.1996 DE 19609871
(43) Veröffentlichungstag der Anmeldung: 30.12.1998
(73) Patentinhaber: Iro AB, 523 04 Ulricehamn (SE)
(72) Erfinder: JACOBSSON, Kurt, Arne, Gunnar, S-523 35 Ulricehamn (SE)
(74) Vertreter: Kinkeldey, Hermann, Dr.-Ing.
(86) Internationale Anmeldenummer: EP9701277
(87) Internationale Veröffentlichungsnummer: WO9734035

(56) Entgegenhaltungen:
- EP-A- 0 446 447
- EP-A- 0 536 088
- EP-A- 0 652 312
- EP-A- 0 707 102
- WO-A-95/20700

## Beschreibung

Die Erfindung betrifft ein Fadenliefergerät der im Oberbegriff des Patentanspruchs 1 angegebenen Art.

Bei einem aus WO95/20700 bekannten Fadenliefergerät dieser Art läßt sich der Tragring jeweils nur über denselben Hubweg innerhalb des axialen Spiels in der Halterung durch die Schiebeantriebe hin- und herbewegen. Da sich die Halterung im Ausleger in Axialrichtung verstellen läßt, ist auch die Bremswirkung zwischen dem Bremskörper und dem Fadenabzugsbereich der Speichertrommel entweder bei Anlage des Tragrings an dem einen axialen Gegenanschlag oder bei Anlage des Tragrings an dem gegenüberliegenden axialen Gegenanschlag einstellbar. Jedoch läßt sich dadurch der Hubweg des Tragrings nicht verändern, d.h. der Unterschied zwischen den Bremswirkungen in den beiden Anschlagstellen. Es ist zwar angegeben, den Hubweg des Tragrings zwischen den axialen Gegenanschlägen der Halterung durch Einsetzen oder Herausnehmen von Unterlegscheiben bei dem axialen Gegenanschlag in einer Bewegungsrichtung des Tragrings bildenden Gehäusen zu verstellen; jedoch ist dies zeitaufwendig und erfordert dies eine Teildemontage im Bereich der Halterung.

Der Erfindung liegt die Aufgabe zugrunde, ein Fadenliefergerät dieser Art dahingehend zu verbessern, daß der Hubweg des Tragrings innerhalb des gegebenen axialen Spiels in der Halterung bequem und rasch veränderbar ist, um zusätzlich zu der gegebenen Verstellbarkeit der Halterung den Unterschied zwischen den Bremswirkungen in beiden Endstellungen des Tragrings variieren zu können.

Die gestellte Aufgabe wird mit den Merkmalen des Patentanspruchs 1 gelöst.

Durch einfaches Verdrehen des Tragrings in der Halterung läßt sich der Hubweg des Tragrings zwischen den Endstellungen rasch und einfach verändern, da der erste axiale Gegenanschlag der Halterung je nach Drehstellung des Tragrings mit einer anderen Hubeinstellrampe zusammenwirkt.

Bei der Ausführungsform gemäß Anspruch 2 bietet der zusätzlich zum ersten axialen Gegenanschlag vorgesehene weitere axiale Gegenanschlag, der auch mit einer Hubeinstellrampe zusammenwirken kann, eine weitere Verstellmöglichkeit für den Hubweg des Tragrings in der Halterung.

Gemäß Anspruch 3 bildet zweckmäßigerweise die axiale Seitenfläche des Tragrings bzw. die Ebene der axialen Seitenfläche des Tragrings selbst eine Hubeinstellrampe innerhalb der Gruppe.

Bei der Ausführungsform gemäß Anspruch 4 sind über den Umfang des Tragrings verteilt mehrere Hubeinstellrampen-Gruppen vorgesehen, um eine stabile Abstützung des Tragrings zu gewährleisten.

Besonders zweckmäßig ist die Ausführungsform gemäß Anspruch 5, bei der die bei der Entnahmeöffnung der Halterung vorgesehenen Gehäuse die ersten axialen Gegenanschläge bilden, die mit den Hubeinstellrampen jeder Gruppe wahlweise zum Zusammenwirken bringbar sind.

Bei der Ausführungsform gemäß Anspruch 6 sind an beiden axialen Seitenflächen des Tragrings Hubeinstellrampen-Gruppen vorgesehen, und gegebenenfalls auch an beiden axialen Seiten der Halterung Gegenanschlagsgruppen. Es lassen sich hierbei viele Verstellmöglichkeiten für den Hubweg des Tragrings erzielen.

Die Ausführungsform gemäß Anspruch 7 mit den drei Hubeinstellrampen erfüllt in der Praxis alle hinsichtlich der Variation des Hubwegs des Tragrings auftretenden Anforderungen.

Bei der Ausführungsform gemäß Anspruch 8 läßt sich der Tragring bequem verdrehen, um den Hubweg zu verändern. Die schrägen Übergangsflächen vermitteln zudem deutlich spürbare Bewegungsübergänge.

Die Drehanschläge der Ausführungsform gemäß Anspruch 9 verhindern eine zu weite Drehverstellung des Tragrings.

Bei der Ausführungsform gemäß Anspruch 10 findet die Zusammenarbeit zwischen jedem axialen Gegenanschlag und einer Hubeinstellrampe in Umfangsrichtung versetzt zum Schiebeantrieb statt.

Bei der Ausführungsform gemäß Anspruch 11 befindet sich der erste axiale Gegenanschlag im Bereich des Schiebeantriebs. Für den Fall, daß an der diesem ersten axialen Gegenanschlag zugewandten Axialseite des Tragrings Hubeinstellrampen angeordnet sind, schließt sich an den ersten axialen Gegenanschlag in Drehrichtung des Tragrings eine Aufnahmeaussparung an, die gegebenenfalls einen weiteren axialen Gegenanschlag bildet, und die Zusammenarbeit zwischen dem ersten axialen Gegenanschlag und einer niedrigeren Hubeinstellrampe dadurch ermöglicht, daß die höhere Hubeinstellrampe in die Aufnahmeaussparung eintreten kann.

Bei der alternativen Ausführungsform gemäß Anspruch 12 bildet das Schiebeelement des Schiebeantriebs selbst den ersten axialen Gegenanschlag der Halterung, der mit dem Tragring bzw. den Hubeinstellrampen zusammenarbeitet.

Bei der Ausführungsform gemäß Anspruch 13 werden die den Tragring in Richtung auf eine leichte Bremseingriffs- bzw. -lösestellung beaufschlagenden Schiebeelemente pneumatisch oder magnetisch nur bei Bedarf betätigt, während die in der Gegenrichtung wirkenden Schiebeelemente permanent beaufschlagt sind.

Bei der Ausführungsform gemäß Anspruch 14 sind hingegen beide Schiebeantriebe eines Paares pneumatische oder magnetische Schiebeantriebe, die, vorzugsweise, in beiden Verschieberichtungen aktiv und wahlweise beaufschlagt werden.

Herstellungstechnisch einfach ist die Ausführungsform gemäß Anspruch 15. Die Hubeinstellrampen-Gruppen lassen sich mit geringem formentechnischem Aufwand realisieren.

Im Hinblick auf eine bequeme Handhabung ist die Ausführungsform gemäß Anspruch 16 zweckmäßig.

Eben für einen hohen Bedienungskomfort dient bei der Ausführungsform gemäß Anspruch 17 die Drehhilfe am Tragring.

Bei der Ausführungsform gemäß Anspruch 18 gehört der mit den Hubeinstellrampen versehene Tragring einem Bremskörper an, der die Bremswirkung mit elastischen Borsten, Fingern, Lamellen oder mittels einer elastischen Ringmembrane mit einem Bremsbelag ausführt. Die grundsätzliche Bremswirkung läßt sich mittels der Axialverstellvorrichtung der Halterung im Ausleger vornehmen. Der Hubweg des Tragrings in der Halterung ist dank der Hubeinstellrampe variabel, so daß sich der Unterschied zwischen den Bremswirkungen in den beiden Endstellungen des Tragrings verändern läßt.

Anhand der Zeichnungen werden Ausführungsformen des Erfindungsgegenstandes erläutert. Es zeigen:
- Fig. 1: einen Teil einer Seitenansicht eines Fadenliefer-gerätes, im Teil schnitt, mit einer gesteuerten Fadenabzugsbremse in einer Bremsstel lung,
- Fig. 2: eine Darstellung ähnlich der von Fig. 1, mit der Fadenabzugsbremse in einer leichteren Brems- oder Lösestellung,
- Fig. 3: einen Teil einer Stimansicht in den Fig. 1 und 2, von rechts,
- Fig. 4: einen Schnitt in der Ebene IV - IV von Fig. 3,
- Fig. 5 und 6: der Schnittansicht von Fig. 4 entsprechende Schnittansichten von Detailvarianten,
- Fig. 7: einen Teil einer schematischen Stirnansicht, ähnlich Fig. 3, einer Ausführungsvariante, und
- Fig. 8 bis 11: Detailvarianten, teilweise im Schnitt.

Von einem Fadenliefergerät F ist in den Fig. 1 und 2 nur der rechte Endteil gezeigt, zu dem ein nicht-dargestelltes Gehäuse mit einem Antriebsmotor und einer Lagerung für eine Speichertrommel 1 gehört. Dem Stirnende der Speichertrommel 1 ist eine steuerbare Fadenabzugsbremse B zugeordnet, die in einem gehäusefesten Ausleger 6 untergebracht ist, der sich außen längs der Speichertrommel 1 erstreckt. Im Ausleger 6 sind Führungen 24 für einen Schlitten 22 angeordnet, der sich mittels einer Verstellspindel oder -schraube 23 parallel zur Achse der Speichertrommel 1 verstellen läßt. Der Ausleger trägt eine Fadenöse 5 für den aus einem auf der Speichertrommel 1 in Windungen gebildeten Fadenvorrat überkopf und durch die Abzugsbremse B abgezogenen Faden (nicht gezeigt). Mit dem Schlitten 22 ist eine ringförmige Halterung 7 verbunden, die einen kegelringförmigen Bremskörper 8 aufnimmt, der in Fig. 1 von der rechten Seite durch eine Entnahmeöffnung E in die Halterung 7 einsetzbar ist und einen äußeren, geschlossenen Tragring 9, vorzugsweise mit viereckigem Querschnitt, und (bei dieser Ausführungsform) davon schräg nach innen weisende Borsten oder Borstenbüschel aufweist, deren einem Bremsbereich 8a definierende Innenenden über einen flexiblen Mittelbereich 8b am Tragring 9 abgestützt sind und mit einem Bremsbereich 4' in einem Fadenabzugsbereich 4 der Speichertrommel auf übliche Weise zusammenarbeiten, um den beim Abzug umlaufenden Faden abzubremsen. Die Halterung 7 weist über den Umfang verteilt mehrere Paare von Schiebeantrieben 10, 11 auf, mit denen der Tragring 9 innerhalb eines axialen Spiels zwischen axialen Gegenanschlägen 20 und 21 der Halterung 7 in Richtung der Achse der Speichertrommel 1 hin- und herverstellbar ist, um die Bremswirkung zwischen dem Bremsbereich 8a und dem Bremsbereich 4' zu verändern. Der axiale Gegenanschlag 20 wird beispielsweise von einer radialen Fläche der Halterung 7 definiert. Der gegenüberliegende axiale Endanschlag 21 wird hingegen von den Endflächen mehrerer Gehäuse 14 gebildet, die in Drehaufnahmen 16 der Halterung 7 zwischen einer Eingriffsstellung (Fig. 1 bis 3) und einer in Freigabestellung (in Fig. 3 strichpunktiert angedeutet) um die Achse einer Halteschraube 15 verdrehbar sind.

Bei der Ausführungsform der Fig. 1 bis 3 ist jeder Schiebeantrieb 10 ein pneumatischer Schiebeantrieb mit einem Kolben 10a in einer mit einer Hülse 13 ausgekleideten Kammer 12, die an eine Druckmittelsteuerung 12' angeschlossen ist. Jeder Schiebeantrieb 11 besteht hingegen aus einer durch eine Rückstellfeder 19 im Gehäuse 14 beaufschlagten Hülse 18. Die Hülse 18 und der Kolben 10a bilden Schiebeelemente, die direkt am Tragring 9 angreifen und diesen innerhalb des axialen Spiels zwischen den axialen Gegenanschlägen 20, 21 hin- und herverschieben. Anstelle der Hülse 18 mit der permanent wirkenden Rückstellfeder 19 könnte auch in jedem Schiebeantrieb 11 ein Kolben vorgesehen und aus einer Steuerung wahlweise mit Druck beaufschlagt werden. In jeder Drehaufnahme 16 für ein Gehäuse 14 kann eine Abstützfläche 17 für die Hülse 18 vorgesehen sein. Jeder axiale Gegenanschlag 20 könnte auf den Bereich des Schiebeantriebs 10 in Umfangsrichtung begrenzt sein, so daß der Tragring an vier in Umfangsrichtung verteilten axialen Gegenanschlägen abfangbar ist. Zwischen den Gegenanschlägen 20 könnten Aufnahmeaussparungen 25 eingeformt sein, deren Zweck später erläutert wird.

In Fig. 1 sind die Kolben 10a pneumatisch nicht beaufschlagt. Über die Rückstellfeder 19 und die Hülsen 18 wird der Trag-ring 9 an den axialen Gegenanschlägen 20 gehalten. Dies entspricht der Stellung für eine kräftige Bremswirkung, die z.B. mittels der Einstellspindel bzw. -schraube 23 einstellbar ist.

In Fig. 2 sind die Kolben 10a mit Druck beaufschlagt und ausgefahren, so daß der Tragring 9 an den gegenüberliegenden axialen Gegenanschlägen 21 abgefangen ist. Dies entspricht einer Stellung für eine leichtere Bremswirkung oder einer Lösestellung mit geringem oder gar keinem Anpreßdruck des Bremsbereiches 8a gegen den Bremsbereich 4' der Speichertrommel 1.

Das Fadenliefergerät F mit der gesteuerten Abzugsbremse B wird bevorzugt bei Greifer- oder Projektilwebmaschinen zur Schußfadenlieferung eingesetzt, um bei jedem Schuß durch die Steuerung der Abzugsbremse B die Bremswirkung zu variieren. Die Beaufschlagung der Kolben 10a erfolgt beispielsweise in Abhängigkeit vom Arbeitstakt der zugeordneten Webmaschine.

In Fig. 3 ist erkennbar, wie nach Wegschwenken des Gehäuses 14 in der Aufnahme 16 in die strichpunktierte Stellung der Tragring 9 aus der Halterung 7 herausgenommen werden kann. Femer ist angedeutet, wie das Gehäuse 14 in der Eingriffsstellung von außen nach innen über den Tragring 9 greift und diesen abstützt. Am Tragring 9 kann eine Drehhilfe 3, z.B. ein angeformter Zapfen, vorgesehen sein, der in der Einbaulage des Bremskörpers 8 mit der Hand zugänglich ist und es gestattet, den Tragring relativ zur Halterung 7 zu verdrehen. Femer ist an der in Fig. 3 gezeigten axialen Seitenfläche des Tragrings 9 eine Gruppe 2 mehrerer Hubeinstellrampen 2a, 2b und 2c unterschiedlicher relativer Höhen vorgesehen, von denen jeweils eine Hubeinstellrampe wahlweise auf den durch das Gehäuse 14 gebildeten axialen Gegenanschlag 21 ausrichtbar ist. Durch die Wahl der jeweils als zweckmäßig angesehenen Hubeinstellrampe 2a, 2b oder 2c läßt sich der Hubweg des Tragrings innerhalb des axialen Spiels in der Halterung 7 verändern, und zwar bei der Ausführungsform gemäß Fig. 3 derart, daß der Tragring 9 je nach Auswahl einer Hubeinstellrampe 2a, 2b oder 2c sich in der leichten Brems- oder - lösestel-lung weiter oder weniger weit vom axialen Endanschlag 20 entfernt. Auf diese Weise wird der Unterschied zwischen den beiden Bremsstellungen der gesteuerten Fadenabzugsbremse B durch eine Drehverstellbewegung des Tragrings 9 in der Halterung 7 verändert. Der in Fig. 3 gezeigte Bremskörper 8 ist ein sogenannter Borstenbremsring, der mit Borsten 33 bestückt ist. Anstelle der Borsten 33 könnten auch elastische Finger oder Kunststoff- bzw. Stahllamellen im Tragring 9 verankert sein.

In Fig. 4, einem Schnitt in der Ebene IV-IV von Fig. 3, ist erkennbar, daß der Schiebeantrieb 10' im Unterschied zum pneumatischen Schiebeantrieb der Fig. 1 und 2 ein magnetischer Schiebeantrieb mit einem Magnetanker 10a' und einem Betätigungsmagneten 10' in der Halterung 7 ist, während der Schiebeantrieb 11 dem in Fig. 1 gezeigten Schiebeantrieb 11 entspricht und in einem Gehäuse 14 untergebracht ist. Der Tragring 9 ist mit zwei axialen Seitenflächen 31 und 32 ausgebildet. Die axiale Seitenfläche 31 ist eben und arbeitet mit dem axialen Gegenanschlag 20 der Halterung 7 zusammen. Auf der axialen Seitenfläche 32 sind hingegen - in Umfangsrichtung versetzt und in Ausrichtung auf die Gehäuse 14 - Gruppen 2 von Hubeinstellrampen 2a, 2b, 2c unterschiedlicher Höhen vorgesehen. Die Hubeinstellrampe 2c liegt hier in der Ebene der axialen Seitenfläche 32. Die Hubeinstellrampe 2b tritt geringfügig gegenüber der axialen Seitenfläche 32 vor. Die Hubeinstellrampe 2a tritt hingegen noch weiter gegenüber der axialen Seitenfläche 32 vor. Zwischen den Hubeinstellrampen 2a, 2b, 2c sind schräge oder gerundete Übergangsflächen 5 vorgesehen. Ferner sind an den Enden der jeweils ersten und letzten Hubeinstellrampe 2a, 2c der Gruppe 2 Drehbegrenzungsanschläge 26 angeformt, die einer zu weiten Verdrehung des Tragringes einen deutlichen Widerstand entgegensetzen. Jeweils eine der Hubeinstellrampen 2a, 2b, 2c arbeitet mit dem axialen Gegenanschlag 21 zusammen. Ist die Hubeinstellrampe 2a auf den axialen Gegenanschlag 21 ausgerichtet, dann beträgt der Hubweg des Tragrings 9 innerhalb des axialen Spiels S zwischen den axialen Gegenanschlägen 20 und 21 ein Maß a. Ist hingegen die Hubeinstellrampe 2b auf den axialen Gegenanschlag 21 ausgerichtet, dann beträgt das Maß des Hubweges des Tragrings 9 b. Wird schließlich die Hubeinstellrampe 2c auf den axialen Gegenanschlag 21 ausgerichtet, dann beträgt das Maß des Hubs des Tragringes 9 c. Im übrigen könnte auch der Schiebeantrieb 11 in Fig. 4 ein magnetischer Schiebeantrieb sein, entsprechend dem in Fig. 4 oben gezeigten Schiebeantrieb.

Fig. 5 ist ein Schnitt ähnlich den von Fig. 4 einer Ausführungsvariante, bei der der Tragring 9 an der dem Kolben 10a der Halterung 7 zugewandten axialen Seitenfläche 31 mit der Anzahl der axialen Gegenanschläge 20 entsprechend vielen Gruppen 2' von Hubeinstellrampen 2a', 2b', 2c' ausgebildet ist. In der Gruppe 2' sind wiederum drei unterschiedlich hohe Hubeinstellrampen dargestellt, von denen eine mit der axialen Seitenfläche 31 übereinstimmt. In Drehrichtung des Tragrings 9 relativ zur Halterung 7 schließen sich an den axialen Gegenanschlag 20 Aufnahmeaussparungen 25 an, in die die höheren Hubeinstellrampen 2a', 2b' eintreten können, wenn der axiale Gegenanschlag 20 mit der tiefsten Hubeinstellrampe 2c' zusammenarbeitet. An der anderen axialen Seitenfläche 32 des Tragringes 9 sind keine Hubeinstellrampen vorgesehen. Jedoch trägt diese axiale Seitenfläche 32 eine Drehhilfe 3, z.B. einen Vorsprung oder Stift, mittels dessen sich der Tragring 9 bequerm in der Halterung 7 verdrehen läßt. In jeder Gruppe sollten mindestens zwei Hubeinstellrampen auf unterschiedlichen Höhen vorgesehen sein. Es ist aber durchaus möglich, auch mehr als drei unterschiedlich hohe Hubeinstellrampen vorzusehen.

Bei der Ausführungsform gemäß Fig. 6 ist wiederum an der axialen Seitenfläche 31 des Tragringes 9 die Gruppe 2' aus mehreren unterschiedlich hohen Hubeinstellrampen angeformt. Der axiale Gegenanschlag der Halterung 7 wird hier vom Schiebeelement selbst, d.h. dem Kolben 10a, gebildet, der in der Kammer 12 in eingefahrenem Zustand an einem Anschlag 27 abfangbar ist, derart, daß er weit genug über die Halterung 7 übersteht, um auch mit der tiefstliegenden Hubeinstellrampe der Gruppe 2' zusammenwirken zu können.

Gemäß Fig. 7 ist der den Tragring 9 aufweisende Bremskörper 8 eine annähernd kegelstumpfförmige Gummimembrane 29, die den elastischen Mittelbereich 8b des Bremskörpers 8 definiert, und als Bremsbereich 8a einen Bremsbelag 30 (strichliert angedeutet) trägt, der in Form eines Kegelstumpf-Mantel-Bandes aus Stahl oder einer verschleißarmen Legierung ausgebildet und an der Gummimembrane 29 angehaftet ist, derart, daß der Bremsbelag 30 mit dem Bremsbereich 4' der Speichertrommel 1 zusammenwirkt. Ferner ist in Fig. 7 hervorgehoben, daß am Tragring 9 und an der Halterung 7 aufeinander ausrichtbare Markierungen 28 und 29 vorgesehen sind, um optisch darzustellen, welcher Hubweg durch Auswahl der jeweiligen Hubeinstellrampe der Gruppe 2 gewählt worden ist.

Bei der Ausführungsform gemäß Fig. 8, die ähnlich der von Fig. 5 ist, sind in der Gruppe 2' auf der axialen Seitenfläche 31 des Tragringes 9 zwei unterschiedlich hohe Hubeinstellrampen 2a' und 2b' vorgesehen, die wahlweise mit dem axialen Gegenanschlag 20 ausrichtbar sind, der im Bereich des Schiebeantriebs bzw. des Schiebeelements (Kolben 10a) in der Halterung 7 vorgesehen ist, und in Drehrichtung des Tragringes 9 von Aufnahmeaussparungen 25 begrenzt wird. Gegebenenfalls arbeitet die Hubeinstellrampe 2a' in gegenüber Fig. 8 um eine Teilung verdrehter Lage mit der von der Aufnahmeaussparung 25 definierten Fläche zusammen. Strichliert ist bei 2a" angedeutet, daß eine Hubeinstellrampe durchaus auch gegenüber der axialen Seitenfläche 31 zurücktreten kann. Eine ähnliche Konfiguration der Hubeinstellrampen könnte (alternativ oder additiv) an der anderen axialen Seitenfläche 32 des Tragringes vorgesehen sein, zur Zusammenarbeit mit dem anderen axialen Gegenanschlag 21.

Bei der Ausführungsform gemäß Fig. 9 ist der Schiebeantrieb 10 bzw. der Kolben 10a gegenüber dem axialen Gegenanschlag 20 in Umfangsrichtung der Halterung 7 versetzt, so daß die Zusammenarbeit zwischen dem axialen Gegenanschlag 20 und jeweils einer Hubeinstellrampe 2a', 2b', 2c' der Gruppe 2' nicht im Bereich des Schiebeantriebs 10 eintritt. Die mittlere Hubeinstellrampe 2b' liegt in der Ebene der axialen Seitenfläche 31; die Hubeinstellrampe 2c' tritt gegenüber der axialen Seitenfläche 31 zurück; die Hubeinstellrampe 2a' tritt hingegen gegenüber der axialen Seitenfläche 31 vor. Der axiale Gegenanschlag 20 ist beiderseits von Aufnahmeaussparungen 25 eingegrenzt. Strichliert ist angedeutet, daß die Hubeinstellrampen (hier die Hubeinstellrampe 2a') nicht notwendigerweise ebene Flächen sein müssen, sondern auch bombiert oder anders profiliert sein können, um einen gewissen zentrierenden Formschluß bei der Zusammenarbeit zu erreichen. Wie bei den vorhergehenden Ausführungsformen könnte der Schiebeantrieb 10 jedoch auch im Bereich des axialen Gegenanschlags 20 vorgesehen sein (strichpunktierte Linie).

Bei der Ausführungsform gemäß Fig. 10 ist am Tragring 9 nur eine erhöhte Hubeinstellrampe 2a' der Gruppe 2' vorgesehen. In der Halterung 7 sind hingegen drei unterschiedlich hohe axiale Gegenanschläge 20a, 20b und 20c eingeformt, mit denen die Hubeinstellrampe 2a' wahlweise zur Zusammenarbeit bringbar ist. Der zugehörige Schiebeantrieb könnte im Bereich der axialen Gegenanschläge vorgesehen sein oder in Umfangsrichtung dazu versetzt liegen.

Bei der Ausführungsform gemäß Fig. 11 sind an jeder axialen Seitenfläche des Tragringes 9 zwei Hubeinstellrampen 2a', 2b' in der Gruppe 2' und 2a, 2b in der Gruppe 2 vorgesehen. Die axialen Gegenanschläge 20 und 21 arbeiten je nach Drehstellung des Tragringes 9 mit den Hubeinstellrampen so zusammen, daß der Hubweg des Tragringes innerhalb des gegebenen axialen Spiels zwischen den axialen Gegenanschlägen 20 und 21 nicht nur veränderbar ist, sondern auch in beide Schieberichtungen innerhalb des axialen Spiels versetzbar ist.

## Patentansprüche

1. Fadenliefergerät, mit einer an einem Gehäuse angeordneten Speichertrommel (1), einem gehäusefesten Gehäuseausleger (6), und einer in dem Gehäuseausleger (6) axial verstellbar gehalterten, gesteuerten Faden-Abzugsbremse (8), die einen mit dem Faden-Abzugsbereich der Speichertrommel (1) zusammenwirkenden, ringförmigen Bremskörper (8) mit einem äußeren Tragring (9) aufweist, der in einer ringförmigen Halterung (7) innerhalb eines durch axiale Gegenanschläge (20,21) der Halterung (7) vorbestimmten Spiels axial verschiebbar ist, und mit wenigstens einem Paar gegensinnig am Tragring (9) angreifender, an der Halterung (7) angeordneter Schiebeantriebe (10,11) zum axialen Verschieben des Tragrings (9) zwischen den axialen Gegenanschlägen (20,21), **dadurch gekennzeichnet**, daß zum Verlängern oder Verkürzen des Hubweges des Tragrings (9) innerhalb des axialen Spiels (S) in der Halterung (7) an wenigstens einer axialen Seitenfläche (31, 32) des Tragrings (9) zumindest eine gegenüber dieser Seitenfläche vorstehende oder zurücktretende Hubeinstellrampe (2a, 2b, 2a', 2b', 2c') vorgesehen ist, die durch Drehen des Tragrings (9) in der Halterung (7) auf einen zu dieser axialen Seitenfläche weisenden ersten axialen Gegenanschlag (21, 20, 10a, 20b, 20a, 20c) der Halterung (7) ausrichtbar ist.

2. Fadenliefergerät nach Anspruch 1, **dadurch gekennzeichnet**, daß in der Halterung (7) zusätzlich zu dem ersten axialen Gegenanschlag (20, 20a) wenigstens ein weiterer axialer Gegenanschlag (25, 20c, 20b) angeordnet ist, und daß der weitere axiale Gegenanschlag gegenüber dem ersten axialen Gegenanschlag axial vortritt oder axial zurückgesetzt ist.

3. Fadenliefergerät nach Anspruch 1, **dadurch gekennzeichnet**, daß die axiale Seitenfläche (31, 32) des Tragrings (9) selbst eine Hubeinstellrampe (2c, 2c', 2b', 2a', 2a) innerhalb einer Hubeinstellrampen-Gruppe (2, 2') bildet.

4. Fadenliefergerät nach wenigstens einem der Ansprüche 1 bis 3, **dadurch gekennzeichnet**, daß über den Umfang der Halterung (7) verteilt mehrere Paare von Schiebeantrieben (10, 11) und mehrere axiale Gegenanschläge (20, 21) vorgesehen sind, und daß an der zumindest einen axialen Seitenfläche (31, 32) des Tragrings (9) der Anzahl der dieser axialen Seitenfläche des Tragrings zugewandten ersten Gegenanschläge (20, 21) entsprechende Anzahl von Hubeinstellrampen-Gruppen (2, 2') mit den Umfangsabständen der ersten axialen Gegenanschläge entsprechenden Umfangsabständen vorgesehen sind.

5. Fadenliefergerät nach wenigstens einem der Ansprüche 1 bis 4, **dadurch gekennzeichnet**, daß die Halterung (7) an ihrer zum Abzugsbereich (4) der Speichertrommel (1) weisenden Axialseite eine Tragring-Entnahmeöffnung (E) aufweist, daß an dieser Axialseite um den Rand der Entnahmeöffnung (E) mehrere Gehäuse (14) mit je einem Schiebeantrieb (11) verteilt sind, daß jedes Gehäuse (14) an der Halterung (7) zwischen einer Eingriffsstellung in die Entnahmeöffnung (E) und einer die Entnahmeöffnung freigebenden Freigabestellung beweglich angebracht ist und in der Eingriffsstellung den axialen Gegenanschlag (21) für den Tragring (9) bildet, und daß die Hubeinstellrampen-Gruppen (2) am Tragring (9) an dessen den Gehäusen (14) zugewandter axialen Seite (32) angeordnet sind.

6. Fadenliefergerät nach den Ansprüchen 1 oder 2, **dadurch gekennzeichnet**, daß an beiden axialen Seitenflächen (31, 32) des Tragrings (9) Hubeinstellrampen-Gruppen (2, 2') und in der Halterung (7) an beiden axialen Seiten gegen Anschläge bzw. gegen Anschlagsruppen vorgesehen sind.

7. Fadenliefergerät nach Anspruch 1, **dadurch gekennzeichnet**, daß am Tragring (9) in jeder Gruppe (2) mindestens drei unterschiedlich hohe Hubeinstellrampen (2a, 2b, 2c) vorgesehen sind.

8. Fadenliefergerät nach Anspruch 7, **dadurch gekennzeichnet**, daß zwischen aufeinanderfolgenden Hubeinstellrampen der Gruppe (2, 2') jeweils eine schräge Übergangsfläche (5) vorgesehen ist.

9. Fadenliefergerät nach Anspruch 7, **dadurch gekennzeichnet**, daß am Ende der ersten und der letzten Hubeinstellrampe (2a, 2c) zumindest einer Gruppe (2, 2') vorstehende Drehanschläge (26) vorgesehen sind.

10. Fadenliefergerät nach Anspruch 1, **dadurch gekennzeichnet**, daß jeder erste axiale Gegenanschlag (20), gegebenenfalls mit dem weiteren Gegenanschlag (25), in Umfangsrichtung der Halterung (7) gegenüber einem Schiebeantrieb (10a, 10) versetzt ist.

11. Fadenliefergerät nach Anspruch 1, **dadurch gekennzeichnet**, daß der erste axiale Gegenanschlag (20, 21) der Halterung (7) eine Austrittsöffnung eines Schiebeelementes (10a, 18) umgibt, und daß sich an den ersten Gegenanschlag in Umfangsrichtung der Halterung (7) eine Aufnahmeaussparung (25) anschließt, die gegebenenfalls einen weiteren Gegenanschlag bildet.

12. Fadenliefergerät nach Anspruch 1, **dadurch gekennzeichnet**, daß der axiale Gegenanschlag der Halterung (7) einer aus einer Austrittsöffnung der Halterung (7) vorstehendes, durch Einfahren in der Halterung (7) abstützbares Schiebeelement (10a, 18) eines Schiebeantriebs (10, 11) ist, z.B. ein Kolben oder ein Magnetanker, und daß der Überstand des Schiebeelements bei in die Halterung (7) bis zur Abstützung (27) eingefahrenem Schiebeelement (10a) mindestens dem Gesamthöhenunterschied der Hubeinstellrampen der Gruppe (2') entspricht.

13. Fadenliefergerät nach wenigstens einem der Ansprüche 1 bis 12, **dadurch gekennzeichnet**, daß der am Tragring (9) in Richtung auf eine leichte Bremseingriffs- bzw.-lösestellung angreifende Schiebeantrieb (10) des Paares (10, 11) ein pneumatischer Schiebeantrieb mit einem Kolben (10a) oder ein magnetischer Schiebeantrieb mit einem Magnetanker (10a'), jeweils als das Schiebeelement, ist, und daß der in der Gegenrichtung, vorzugsweise an einer Hubeinstellrampe, angreifende Schiebeantrieb (11) desselben Paares ein durch eine Rückstellfeder (19) oder einem Permanentmagneten beaufschlagtes Schiebeelement (18) aufweist.

14. Fadenliefergerät nach wenigstens einem der Ansprüche 1 bis 12, **dadurch gekennzeichnet**, daß beide Schiebeantriebe (10, 11) eines Paares pneumatische Schiebeantriebe mit Kolben oder magnetische Schiebeantriebe mit Magnetankern als Schiebeelemente sind.

15. Fadenliefergerät nach wenigstens einem der Ansprüche 1 bis 14, **dadurch gekennzeichnet**, daß der Tragring (9) ein Kunststoff-Formteil mit einstückig eingeformten Hubeinstellrampen-Gruppen (2, 2') ist.

16. Fadenliefergerät nach wenigstens einem der vorhergehenden Ansprüche, **dadurch gekennzeichnet**, daß am Tragring (9) und an der Halterung (7) in Drehrichtung des Tragrings (9) aufeinander ausrichtbare Markierungen (28, 29) für unterschiedliche Hubwege des Tragrings (9) representierende Drehausrichtungen zwischen den Hubeinstellrampen und den axialen Gegenanschlägen der Halterung angeordnet sind.

17. Fadenliefergerät nach wenigstens einem der vorhergehenden Ansprüche, **dadurch gekennzeichnet**, daß am Tragring (9) wenigstens eine in Einbaulage des Bremskörpers (8) in der Halterung (7) zugängliche Drehhilfe (3), z.B. ein Vorsprung, vorgesehen ist.

18. Fadenliefergerät nach wenigstens einem der Ansprüche 1 bis 17, **dadurch gekennzeichnet**, daß der den mit Hubeinstellrampen versehenen Tragring (9) aufweisende Bremskörper (8) elastische Borsten, Finger, Lamellen (33) oder eine elastische Ringmembrane (29) mit einem Bremsbelag (30) in Form eines Kegelstumpf-Mantelringes aufweist und in seiner Bremswirkung am Abzugsbereich (4, 4') der Speichertrommel (1) mittels einer im Ausleger (6) angeordneten Axial-Verstellvorrichtung (22, 23, 24) der Halterung (7) einstellbar ist.

## Claims

1. A yarn feeder comprising a storage drum (1) arranged on a housing, a housing bracket (6) fixed at said housing, and a controlled yarn withdrawal brake (B) held in an axially adjustable manner in said housing bracket (6), said yarn withdrawal brake including a ring-shaped braking body (8) cooperating with a yarn withdrawal region of said storage drum (1 ) and having an outer carrier ring (9), which is axially shiftable in a ring-shaped holder (7) within a clearance predetermined by axial counter stops (20, 21) of said holder (7), and further having at least one pair of shift drives (10, 11) for axially shifting the carrier ring (9) between the axial counter stops (20, 21), said shift drives being provided on said holder (7) and engaging said carrier ring (9) in opposite directions, **characterized in** that at least one axial side surface (31, 32) of said carrier ring (9) is provided with at least one travel stroke adjustment ramp (2a, 2b, 2a', 2b', 2c'), which either projects beyond or is set back behind said side surface, for prolonging or shortening the travel stroke of said carrier ring (9) within the axial clearance (S) in said holder (7), which travel stroke adjustment ramp can be brought into registration with a first axial counter stop (21, 20, 10a, 20b, 20a, 20c) of said holder (7) directed towards said axial side surface by rotating said carrier ring (9) in said holder (7).

2. The yarn feeder as in claim 1, **characterized in** that in addition to said first axial counter stop (20, 20a) at least one further axial counter stop (25, 20c, 20b) is provided in said holder (7), and that said further axial counter stop axially projects beyond said first axial counter stop or is set back in relation therewith.

3. The yarn feeder as in claim 1, **characterized in** that said axial side surface (31, 32) of said carrier ring (9) itself is forming one travel stroke adjustment ramp (2c, 2c', 2b', 2a', 2a) within a travel stroke adjustment ramp group (2, 2').

4. The yarn feeder as in at least one of claims 1 to 3, **characterized in** that several pairs of shift drives (10, 11) and several axial counter stops (20, 21) are distributed over the circumference of said holder (7), and that the at least one axial side surface (30, 32) of said carrier ring (9) has provided thereat a number of travel stroke adjustment ramp groups (2, 2') with circumferential distances corresponding to the circumferential distances between said first axial counter stops, said number corresponding to the number of first counter stops (20, 21) facing said axial side surface of said carrier ring.

5. The yarn feeder as in at least one of claims 1 to 4, **characterized in** that said holder (7) is provided at its axial side directed towards the withdrawal region (4) of said storage drum (1 ) with a carrier ring removal opening (E), that at said axial side along the edge of said removal opening (E) a plurality of housings (14) each with a shift drive (11) are distributed, that each housing (14) is mounted at said holder (7) such that it is movable between an engagement position engaging into said removal opening (E) and a release position clearing said removal opening, said housing (14) in its engagement position forming the axial counter stop (21) for said carrier ring (9), and that the groups (2) of travel stroke adjustment ramps are located on said carrier ring (9) at its axial side (32) facing said housings (14).

6. The yarn feeder as in claims 1 or 2, **characterized in** that at both axial side surfaces (31, 32) of said carrier ring (9), groups (2, 2') of travel stroke adjustment ramps are provided, and that in said holder (7) at both axial sides, counter stops or counter stop groups are provided.

7. The yarn feeder as in claim 1, **characterized in** that at said carrier ring (9) in each group (2) at least three travel stroke adjustment ramps (2a, 2b, 2c) of different heights are provided.

8. The yarn feeder as in claim 7, **characterized in** that between subsequent travel stroke adjustment ramps of said group (2, 2') an inclined transition surface (5) is formed.

9. The yarn feeder as in claim 7, **characterized in** that projecting rotation stops (26) are provided at the end of the first and the last travel stroke adjustment ramp (2, 2c) of at least one group (2, 2').

10. The yarn feeder as in claim 1, **characterized in** that each first axial counter stop (20), optionally together with the further counter stop (25), is offset in circumferential direction of said holder (7) in relation to a shift drive (10a, 10).

11. The yarn feeder as in claim 1, **characterized in** that the first axial counter stop (20, 21) of said holder (7) is surrounding an exit opening of a shift element (10a, 18) and that a receiving cut-out (25) follows said first counter stop in circumferential direction of said holder (7), which receiving cut-out (25) optionally forms a further counter stop.

12. The yarn feeder as in claim 1, **characterized in** that the axial counter stop of said holder (7) is defined by a shift element (10a, 18) of a shift drive (10, 11), e.g. a piston or a magnet armature, said shift element protruding from an exit opening of said holder (7) and being supportable by retraction into said holder (7), and that the extent with which said shift element is protruding when said shift element (10a) is retracted into and supported (27) at said holder (7), at least corresponds to the total height difference of the travel stroke adjustment ramps of said group (2').

13. The yarn feeder as in at least one of claims 1 to 12, **characterized in** that said shift drive (10) of said pair (10, 11) engaging at said carrier ring (9) in a direction towards a weak braking engagement or brake release position, respectively, is a pneumatic shift drive having a piston (10a) or a magnetic shift drive having a magnetic armature (10a'), forming said shift element, respectively, and that said shift drive (11) of the same pair, which is engaging in the opposite direction, preferably at a travel stroke adjustment ramp, includes a shift element (18), which is loaded by a return spring (19) or a permanent magnet.

14. The yarn feeder as in at least one of claims 1 to 12, **characterized in** that both shift drives (10, 11) of one pair are designed as pneumatic shift drives with pistons or as magnetic shift drives having magnet armatures as said shift elements.

15. The yarn feeder as in at least one of claims 1 to 14, **characterized in** that said carrier ring (9) is a plastic form part with integrally formed groups (2, 2') of travel stroke adjustment ramps.

16. The yarn feeder as in at least one of the preceding claims, **characterized in** that at said carrier ring (9) and at said holder (7), markings (28, 29) are provided, which can be registered with one another in the rotational direction of said carrier ring (9) in order to represent discrete rotational relative positions between the travel stroke adjustment ramps and the axial counter stops of said holder corresponding to different travel strokes of said carrier ring (9).

17. The yarn feeder as in at least one of the preceding claims, **characterized in** that at said carrier ring (9) at least one turning assistance (3), e.g.a projection, is provided which is accessible in the operating position of the braking body (8) in said holder (7).

18. The yarn feeder as in at least one of claims 1 to 17, **characterized in** that the braking body (8), including the carrier ring (9) having the travel stroke adjustment ramps, is provided with resilient bristles, fingers, lamellae (33) or an elastic annular membrane (29) having a brake lining (30) in the shape of a frustocone coat ring, said braking body (8) being adjustable in its braking effect at the withdrawal region (4, 4') of said storage drum (1) by means of an axial adjustment device (22, 23, 24) of said holder (7) which is arranged in said bracket (6).

## Revendications

1. Système d'alimentation en fil comprenant un tambour d'enroulement (1) situé sur un carter, une console (6) de carter fixée sur le carter et un frein (8) de déroulement du fil commandé et maintenu de manière réglable dans le sens axial dans la console (6) de carter qui comprend un corps de freinage (8) annulaire coopérant avec la zone de déroulement du fil du tambour d'enroulement (1) et pourvu d'un anneau porteur (9) extérieur qui peut être déplacé dans le sens axial, dans une fixation (7) annulaire, dans les limites d'un jeu prédéterminé par des contre-butées axiales (20, 21) de la fixation (7), et comprenant au moins une paire de commandes coulissantes (10, 11) situées sur la fixation (7) et se mettant en prise dans des sens opposés sur l'anneau porteur (9) en vue du déplacement axial de l'anneau porteur (9) entre les contre-butées axiales (20, 21), caractérisé en ce que, pour allonger ou raccourcir la course de l'anneau porteur (9) dans les limites du jeu axial (S) dans la fixation (7), on prévoit, sur au moins une surface latérale axiale (31, 32) de l'anneau porteur (9), au moins une rampe (2a, 2b, 2a', 2b', 2c') de réglage de la course en saillie ou en retrait par rapport à cette surface latérale qui peut être alignée, par rotation de l'anneau porteur (9) dans la fixation (7), sur une première contre-butée axiale (21, 20, 10a, 20b, 20a, 20c) de la fixation (7) dirigée vers cette surface latérale axiale.

2. Système d'alimentation en fil selon la revendication 1, caractérisé en ce qu'au moins une contre-butée axiale supplémentaire (25, 20c, 20b) est située dans la fixation (7) en plus de la première contre-butée axiale (20, 20a), et en ce que la contre-butée axiale supplémentaire fait saillie ou est en retrait dans le sens axial par rapport à la première contre-butée axiale.

3. Système d'alimentation en fil selon la revendication 1, caractérisé en ce que la surface latérale axiale (31, 32) de l'anneau porteur (9) lui-même forme une rampe (2c, 2c', 2b', 2a', 2a) de réglage de la course à l'intérieur d'un groupe (2, 2') de rampes de réglage de la course.

4. Système d'alimentation en fil selon au moins une des revendications 1 à 3, caractérisé en ce que l'on prévoit plusieurs paires de commandes coulissantes (10, 11) et plusieurs contre-butées axiales (20, 21) réparties sur la circonférence de la fixation (7), et en ce que l'on prévoit, sur la - au moins une - surface latérale axiale (31, 32) de l'anneau porteur (9), un nombre de groupes (2, 2') de rampes de réglage de la course correspondant au nombre des premières contre-butées (20, 21) tournées vers cette surface latérale axiale de l'anneau porteur et présentant des espacements circonférentiels qui correspondent aux espacements circonférentiels des premières contre-butées axiales.

5. Système d'alimentation en fil selon au moins une des revendications 1 à 4, caractérisé en ce que la fixation (7) est pourvue, sur son côté axial dirigé vers la zone de déroulement (4) du tambour d'enroulement (1), d'une ouverture (E) de retrait de l'anneau porteur, en ce que plusieurs logements (14) comprenant chacun une commande coulissante (11) sont répartis autour du bord de l'ouverture de retrait (E) sur ce côté axial, en ce que chaque logement (14) sur la fixation (7) est installé de manière mobile entre une position d'engagement dans l'ouverture de retrait (E) et une position de dégagement qui libère l'ouverture de retrait et forme, dans la position d'engagement, la contre-butée axiale (21) pour l'anneau porteur (9), et en ce que les groupes (2) de rampes de réglage de la course sur l'anneau porteur (9) sont situés sur le côté axial (32) de celui-ci qui est tourné vers les logements (14).

6. Système d'alimentation en fil selon l'une des revendications 1 ou 2, caractérisé en ce que l'on prévoit des groupes (2, 2') de rampes de réglage de la course sur les deux surfaces latérales axiales (31, 32) de l'anneau porteur (9) et des contre-butées resp. groupes de contre-butées sur les deux côtés axiaux dans la fixation (7).

7. Système d'alimentation en fil selon la revendication 1, caractérisé en ce que l'on prévoit, dans chaque groupe (2), sur l'anneau porteur (9), au moins trois rampes (2a, 2b, 2c) de réglage de la course de hauteur différente.

8. Système d'alimentation en fil selon la revendication 7, caractérisé en ce que l'on prévoit, à chaque fois, une surface de transition (5) oblique entre les rampes de réglage de la course successives du groupe (2, 2').

9. Système d'alimentation en fil selon la revendication 7, caractérisé en ce que l'on prévoit des contre-butées de rotation (26) saillantes à l'extrémité de la première et de la dernière rampe (2a, 2c) de réglage de la course d'au moins un groupe (2, 2').

10. Système d'alimentation en fil selon la revendication 1, caractérisé en ce que chaque première contre-butée axiale (20), le cas échéant avec la contre-butée supplémentaire (25), est décalée dans la direction circonférentielle de la fixation (7) par rapport à une commande coulissante (10a, 10).

11. Système d'alimentation en fil selon la revendication 1, caractérisé en ce que la première contre-butée axiale (20, 21) de la fixation (7) entoure une ouverture de sortie d'un élément coulissant (10a, 18), et en ce qu'un évidement de réception (25) est contigu à la première contre-butée dans la direction circonférentielle de la fixation (7), lequel évidement forme, le cas échéant, une contre-butée supplémentaire.

12. Système d'alimentation en fil selon la revendication 1, caractérisé en ce que la contre-butée axiale de la fixation (7) est un élément coulissant (10a, 18) d'une commande coulissante (10, 11), par exemple un piston ou une armature d'aimant, qui fait saillie hors d'une ouverture de sortie de la fixation (7) et peut prendre appui en rentrant dans la fixation (7), et en ce que le porte-à-faux de l'élément coulissant, lorsque l'élément coulissant (10a) est rentré dans la fixation (7) jusqu'à l'appui (27), correspond au moins à la différence de hauteur totale des rampes de réglage de la course du groupe (2').

13. Système d'alimentation en fil selon au moins une des revendications 1 à 12, caractérisé en ce que la commande coulissante (10) de la paire (10, 11) qui se met en prise sur l'anneau porteur (9) dans le sens d'une position de prise légère pour freiner resp. position de dégagement est une commande coulissante pneumatique avec un piston (10a) ou une commande coulissante magnétique avec une armature d'aimant (10a'), en tant qu'élément coulissant respectif, et en ce que la commande coulissante (11) de la même paire qui se met en prise dans le sens opposé, de préférence sur une rampe de réglage de la course, comprend un élément coulissant (18) soumis à l'action d'un ressort de rappel (19) ou d'un aimant permanent.

14. Système d'alimentation en fil selon au moins une des revendications 1 à 12, caractérisé en ce que les deux commandes coulissantes (10, 11) d'une paire sont des commandes coulissantes pneumatiques avec piston ou des commandes coulissantes magnétiques avec armature d'aimant en tant qu'éléments coulissants.

15. Système d'alimentation en fil selon au moins une des revendications 1 à 14, caractérisé en ce que l'anneau porteur (9) est un préformé en matière plastique pourvu de groupes (2, 2') de rampes de réglage de la course formés de manière solidaire avec lui.

16. Système d'alimentation en fil selon au moins une des revendications précédentes, caractérisé en ce que l'on trouve, sur l'anneau porteur (9) et sur la fixation (7), des marques (28, 29) pouvant être alignées les unes sur les autres dans le sens de rotation de l'anneau porteur (9) et indiquant des alignements par rotation entre les rampes de réglage de la course et les contre-butées axiales de la fixation, représentant différentes courses de l'anneau porteur (9).

17. Système d'alimentation en fil selon au moins une des revendications précédentes, caractérisé en ce que l'on prévoit, sur l'anneau porteur (9), au moins un auxiliaire de rotation (3), par exemple une saillie, accessible dans la position d'encastrement du corps de freinage (8) dans la fixation (7).

18. Système d'alimentation en fil selon au moins une des revendications 1 à 17, caractérisé en ce que le corps de freinage (8) comprenant l'anneau porteur (9) pourvu des rampes de réglage de la course est pourvu de poils, doigts, lamelles (33) élastiques ou d'une membrane annulaire élastique (29) avec une garniture de freinage (30) sous forme d'un anneau périphérique en cône tronqué, et son action de freinage au niveau de la zone de déroulement (4, 4') du tambour d'enroulement (1) peut être réglée au moyen d'un dispositif de réglage axial (22, 23, 24) de la fixation (7) situé dans la console (6).
